# EUROPÄISCHE PATENTSCHRIFT

(11) **EP 0 293 956 B1**
(45) Veröffentlichungstag und Bekanntmachung des Hinweises auf die Patenterteilung: **11.12.1991**
(21) Anmeldenummer: 88200833.7
(22) Anmeldetag: 22.04.1988
(51) Int. Cl.: D04B 7/26

(54) **Verfahren und Einrichtung zum Behandeln der Strickgarne längs des Gestrickrandes**
Method and device for treating knitting yarns along the knitwear edge
Procédé et dispositif pour traiter les fils de tricotage au bord du tricot

(30) Priorität: 08.05.1987 DE 3715297
(43) Veröffentlichungstag der Anmeldung: 07.12.1988
(73) Patentinhaber: H. Stoll GmbH & Co., D-72760 Reutlingen (DE)
(72) Erfinder: Goller, Ernst, D-7410 Reutlingen 1 (DE); Haltenhof, Hans Günther, D-7417 Pfullingen (DE); Glauner, Bertram, D-7410 Reutlingen 1 (DE)
(74) Vertreter: Dreiss, Fuhlendorf, Steimle & Becker, Patentanwälte

(56) Entgegenhaltungen:
- DE-A- 2 415 885
- DE-B- 1 086 388
- DE-C- 723 362
- US-A- 2 560 484
- US-A- 3 831 403
- US-A- 4 347 718

## Beschreibung

Die vorliegende Erfindung bezieht sich auf ein Verfahren und eine Einrichtung zum Behandeln der Strickgarne und/oder eines Trennfadens längs mindestens eines Randes eines Gestrickstückes und/oder am Übergang von einem Gestrickstück zum nächsten während deren Herstellung mittels einer Flachstrickmaschine nach dem Oberbegriff des Anspruchs 1 bzw. dem des Anspruchs 15.

Bei der Herstellung von bspw. mehrfarbigen Gestrickstücken mittels einer Flachstrickmaschine werden gemäß einem bekannten Verfahren bzw. Einrichtung die Strickgarne in Verbindung mit dem zugeordneten Fadenführer, der während des Nichtstrickens dieser bestimmten Farbe abgestellt bleibt, während des Verarbeitens von Strickgarnen anderer Farbe belassen und bei Beginn des betreffenden Rapports wieder verstrickt. Dies bedeutet, daß innerhalb eines Gestrickes die jeweiligen Strickgarne sich in Form von langen Schlaufen von Rapportbereich zu Rapportbereich längs eines oder beider Ränder des Gestrickstückes erstrecken. Dies hat erhebliche Nachteile bei der Weiterverarbeitung bzw. Konfektionierung der Gestrickstücke, da diese Garnschlaufen dabei nicht nur hinderlich sind, sondern auch insoweit besonders nachteilig sind, weil sich dann, wenn an den Fadenschlaufen, weil man unabsichtlich hängen geblieben ist, gezogen wird, sich mehrere Maschen innerhalb des Gestrickes irreparabel zusammenziehen. Es bleibt dann nichts anderes übrig, als dieses Gestrick entweder als Ausschuß zu bewerten oder zu einer kleineren Größe zu konfektionieren. Im allgemeinen werden auf Flachstrickmaschinen darüber hinaus eine Vielzahl von gleichen Gestricken hintereinander gefertigt, wobei die Gestrickstücke jeweils mittels eines Trennfadens verbunden werden. Dies bedeutet sowohl für die Strickgarne als auch für den Trennfaden, daß sie sich zwischen zwei benachbarten Gestrickstücken erstrecken, so daß sie nach dem Herstellen durchgeschnitten werden müssen, um die Gestrickstücke trennen zu können. Dies ist zeitaufwendig und bringt außerdem die Gefahr von Fehlern mit sich. Bei Trennfäden wird zwar teilweise ein solcher verwendet, der thermisch auflösbar ist, so daß sich die Trennung zweier Gestrickstücke durch eine Wärmebehandlung lösen läßt, jedoch gilt dies naturgemäß nicht für die Strickgarne.

Bei einem bekannten Verfahren bzw. Einrichtung der eingangs genannten Art werden zwar die Strickgarne und/oder der Trennfaden innerhalb eines Gestrickstückes oder am Übergang von einem zum anderen Gestrickstück abgeschnitten, jedoch muß dies in aufwendiger Weise erfolgen. Das Abschneiden des Strickgarnes wird dabei an dem einen und/oder anderen Ende des betreffenden Gestrickstückbereiches bei der Bewegung des Fadenführers vom Nadelraum weg vorgenommen. Dabei muß das Strickgarn, das mit einer bestimmten Fadenspannung zugeführt wird, vor dem Abschneiden mit Hilfe einer Klemmvorrichtung geklemmt werden, damit das abgeschnittene Fadenende nicht durch den Fadenführer rutschen kann. Bei einer Einrichtung nach der JP-U-59/33 787 sind zu beiden Seiten und außerhalb des Nadelraumes jeweils eine Schneidvorrichtung und eine Klemmvorrichtung vorgesehen, die das vom Fadenführer kommende abgeschnittene Ende solange hält, bis dieser Faden wieder verstrickt bzw. der Fadenführer wieder in Tätigkeit gebracht 0ird. Auf diese Weise ist es jedoch lediglich möglich, zwei Strickgarne gleichzeitig festzuhalten und abzuschneiden. Werden dagegen mehr Strickgarne und damit Fadenführer verwendet, so müssen die Klemmvorrichtungen im Bereich des Fadenführers angeordnet werden. Soll dann wieder mit einem dieser Strickgarne gestrickt werden, so muß das vom Fadenführer bzw. von der Klemmvorrichtung herabhängende Fadenende mittels einer weiteren Vorrichtung wieder gefangen und festgehalten werden, und zwar solange, bis eine bestimmte Länge des Strickgarnes verstrickt ist. Hierbei werden also zwei Klemmvorrichtungen benötigt, nämlich eine im Bereich des Fadenführers zum Klemmen vor dem Abschneiden des Strickgarnes und eine unter dem Nadelraum, um beim Wiederverstricken das Garnende festhalten zu können. Dies bedeutet einen erhebliche Konstruktionsaufwand und darüber hinaus ein Platzproblem für diese Klemmvorrichtungen. Darüber hinaus ist das Fangen bzw. Fassen des Strickgarnendes unterhalb der ersten Klemmvorrichtung relativ problematisch, da dieses Ende nicht nur nach unten herabhängen, sondern auch seitlich abstehen kann.

Zur Vermeidung solcher Klemmvorrichtungen ist es zwar aus der DE-PS 723 362 bekannt, das aus dem Fadenführer heraushängende Fadenende mittels eines durch eine Luftströmung erzeugten Saugzuges gestrafft zu halten. Diese bekannte Maßnahme ist, abgesehen davon, daß sie in dieser Form im praktischen Einsat nicht funktioniert, ebenfalls konstruktionsaufwendig und stellt auch hier den Konstrukteur vor das Problem des benötigten Platzes am Fadenführer, wenn man berücksichtigt, mit wieviel Strickgarnen und damit Fadenführern Flachstrickmaschinen heute arbeiten.

Aufgabe der vorliegenden Erfindung ist es deshalb, ein Verfahren und eine Einrichtung der eingangs genannten Art zu schaffen, mit der die für das Abschneiden der Strickgarne und/oder Trennfäden innerhalb eines Getrickstückes und/oder am Übergang von einem zum anderen Gestrickstück, erforderlichen verfahrensmäßigen und konstruktiven Maßnahmen wesentlich vereinfacht sind und einen erheblich geringeren Platzbedarf erfordern.

Zur Lösung dieser Aufgabe sind bei einem Verfahren bzw. einer Einrichtung der eingangs genannten Art die im Kennzeichen des Anspruchs 1 bzw. des Anspruchs 15 angegebenen Merkmale vorgesehen.

Mit den erfindungsgemäßen Maßnahmen ist es möglich, die eingangs genannten Hilfsmittel, die den Platzbedarf im Bereich des Fadenführers erheblich vergrößern, zu vermeiden. Während die bekannten Vorrichtungen ggf. jedem Fadenführer zuzuordnen sind, ist erfindungsgemäß das Zurückhalten des jeweiligen Strickgarnes bzw. Trennfadens an einem oder beiden Randbereichen des Gestrickes durch allen Strickgarnen bzw. Fadenführern gemeinsame Maßnahmen möglich, die darüber hinaus in platzsparender Weise untergebracht werden können. Auch der verfahrensmäßige Aufwand und damit der Ansteuerungsaufwand is erheblich reduziert, da es nicht notwendig ist, das betreffende Garnende in irgendeiner Weise erneut zu fassen. Das abzuschneidende Strickgarn bzw. Trennfaden bleibt dabei in vorteilhafter Weise so lange unter entsprechender Zugspannung bis bei der Bewegung des betreffenden Fadenführers zum Nadelraum hin bzw. in den Nadelraum hinein das Strickgarn bzw der Trennfaden selbsttätig im Gestrick bzw. in den ersten Maschen der betreffenden Maschenreihe ausreichend gehalten ist.

Das Zurückhalten des Strickgarnes bzw. Trennfadens kann entweder gemäß den Merkmalen des Anspruchs 2 bzw. 16 oder entsprechend den Merkmalen des Anspruchs 3 bzw. 17 erfolgen. Im ersteren Falle ist lediglich an einer oder an beiden Seite des Strickstückes ein einziges Fingerelement notwendig, während im zweiten Falle ein nur kurzes Hilfsgestrickstück in üblicher und leicht anzusteuernder Weise hergestellt wird.

Aus der DE-PS 1 240 616 ist es zwar bei einer sogenannten Cotton-Maschine, also einer flachen Kulierwirkmaschine bekannt, einen Ablenkfinger für das zu verarbeitende Garn zu verwenden, jedoch wird dort der Ablenkfinger dazu benutzt, da Garn, das vom abgesprengten vorhergehenden Warenstück zum Fadenführer läuft, in eine Stellung senkrecht zur Nadel zu bringen, damit der Faden zum Herstellen eines neuen Warenstücks zwischen die Nadeln gelegt werden kann. Um dies zu erreichen, muß dabei der Ablenkfinger zusätzlich eine Schwenkbewegung ausführen. Dieser Ablenkfinger, der erst dann in Tätigkeit tritt, wenn das vorhergehende Warenstück den Nadelraum verlassen hat und abgesprengt ist, besitzt somit eine andere Funktion.

Gemäß einem bevorzugten Ausführungsbeispiel vorliegender Erfindung entsprechend der Ansprüche 4 bzw. 18 ist die Schneidvorrichtung im Bereich des Fingerelements angeordnet oder als Teil dieses ausgebildet, so daß die aus dem Gestrickrand herausragenden Garn- bzw. Fadenenden kurz gehalten werden können.

Das Fingerelement kann gemäß Anspruch 21 an einem oder beiden Randbereichen des Nadelbettes ortsfest angeordnet sein, was in konstruktiv einfacher und platzsparender Weise zu verwirklichen ist.

Gemäß Anspruch 5 bzw. 22 kann das Fingerelement durch seine Verfahrbarkeit entsprechend der gewählten Gestrickbreite angeordnet werden, was die zu verfahrenden Wege für die Fadenführer verringert und die abgeschnittenen, aus dem Gestrick herausragenden Garn bzw. Fadenenden verkürzt.

Gemäß den Merkmalen des Anspruchs 6 bzw. 24 bleiben die abgestellten Fadenführer solange mit ihrem zugeordneten Strickgarn bzw. Trennfaden verbunden, bis das betreffende Garn wieder verstrickt bzw. in einer neuen Maschenreihe eines neu zu beginnenden Gestrickstückbereiches gehalten ist. Dabei können die Strickgarne zu Beginn jedes Rapportbereiches, in denen sie verwendet werden, abgeschnitten werden, so daß sich keine Schlaufen von einem Rapportbereich zum anderen ergeben.

Will man jedoch die sich hierbei ergebenden ungleich langen abgeschnittenen Garn- bzw. Fadenenden vermeiden, so ist es gemäß den Merkmalen des Anspruchs 7 bzw. 25 zweckmäßig, die betreffenden Garne bzw. Fäden in den zugewandten Rand des Gestrickstückes mit einzubinden, so daß sich im wesentlichen überall gleich lange Garn- bzw. Fadenenden ergeben. Dabei ergeben sich zwar von Rapport- zu Rapportbereich kleine Garn-bzw. Fadenschlaufen, jedoch sind diese so kurz bzw. klein, daß sie bei der Konfektionierung praktisch nicht stören. Dadurch ist es auch möglich, wie dies beim Ausführungsbeispiel des Anspruchs 8 bzw. 27 verwirklicht ist, den Abschneidvorgang nur jeweils am Ende eines Gestrickstückes, also vor Beginn des nächsten mittels des Trennfadens anhängenden Gestrickstückes vorzunehmen. Dieses Einbinden hat darüber hinaus den Vorteil, daß das unbeabsichtigte Ziehen an einer derartigen Garnschlaufe praktisch keine nachteiligen Auswirkungen auf das Gestrickstück hat.

Sollen die an dem bzw. den Rändern des Gestrickstückes heraushängende Garn- bzw. Fadenenden etwa gleich lang sein und will man gleichzeitig die erwähnten kleinen bzw. kurzen Garn-bzw. Fadenschlaufen vermeiden, ist es zweckmäßig, die vorliegende Erfindung in Form des Ausführungsbeispieles nach Anspruch 9 bzw. 28 auszuführen. Mit Hilfe des dadurch ausgebildeten Hilfsgestrickstückes, das bei Farbwechsel und Gestrickstückwechsel jeweils aus zwei Maschenreihen besteht, kann das Strickgarn bzw. der Trennfaden nach Verstricken im Hilfsgestrickstück bereits nach der Bewegung des Fadenführers aus dem Nadelraum des eigentlichen Gestrickstückes heraus abgeschnitten werden. Gemäß dem vorerwähnten Anspruch 3 bzw. 17 erfolgt ein zweites Abschneiden des Strickgarnes bzw. Trennfadens nach erneutem Verstricken im Hilfsgestrickstück, Legen einer Flottung und anfängliches Verstricken in der neu zu bildenden Maschenreihe des neuen Gestrickstückbereichs derselben Farbe. Somit ist das als Abfall zu betrachtende Hilfsgestrickstück sogleich wieder vom eigentlichen Gestrickstück getrennt.

Bei einem weiteren bevorzugten Ausführungsbeispiel vorliegender Erfindung gemäß dem Anspruch 10 bzw. 30 oder einem der jeweils nachfolgenden Ansprüche ist das Fingerelement in vorteilhafter Weise in das Nadelbett integriert, so daß hierfür kein zusätzlicher Platzbedarf an anderen Stellen der Maschine notwendig ist. Bspw. wird für das Fingerelement eine an einer bestimmten Stelle des Nadelbetts eingebrachte Schneidnadel verwendet, die mit einer im gegenüberliegenden Nadelbett angeordneten Schneidplatine zur Bildung der Schneidvorrichtung zusammenwirken kann. Es ist aber auch möglich, als Fingerelement eine übliche Stricknadel zu verwenden, was den Vorteil hat, daß jede beliebige Nadel innerhalb des Nadelbetts verwendbar und damit eine Einstellung auf die Gestrickbreite ohne weiteres möglich ist. Dabei kann dann die Schneidvorrichtung am Schloßschlitten vorgesehen sein, wobei es für ein einfaches Abschneiden zweckmäßig sein kann, zusätzlich zur Umlenkstricknadel eine Stabilisierungsstricknadel auszutreiben, zwischen welchen beiden Stricknadeln dann geschitten wird.

Bei einem anderen bevorzugten Ausführungsbeispiel vorliegender Erfindung gemäß dem Anspruch 13 bzw. 35 sind an einer oder an beiden Seiten des Gestrickstückes jeweils zwei Fingerelemente vorgesehen, und zwar in Form einer Stricknadel im vorderen Nadelbett und einer zugewandten Stricknadel im hinteren Nadelbett. Da das Strickgarn bzw. der Trennfaden um beide Stricknadeln gelegt wird, besteht zwischen diesen beiden Umlenknadeln ein kurzer und gespannter Garnabschnitt, in welchem in sehr günstiger Weise und gezielt geschnitten werden kann. Weitere Maßnahmen zur Verhinderung des Nachgebens des zu schneidenden Fadens sind nicht notwendig, da erstens der betreffende Fadenabschnitt von den beiden Umlenknadeln sicher und stramm gehalten ist und da darüber hinaus in vorteilhafter Weise senkrecht von oben geschnitten wird. Desweiteren taucht auf diese Weise die Schneidvorrichtung in den ohnehin vorhandenen Raum zwischen den Nadelbettkämmen ein. Dabei ist es gemäß einer Variante des Anspruch 37 zweckmäßig, mit Hilfe des Spreiz- bzw. Separierungskeiles die in diesem Raum vorhandenen anderen Strickgarne bzw. Trennfäden aus der Bahn der Schneidvorrichtung zu drängen.

In vorteilhafter Weise kann dieses bevorzugte Ausführungsbeispiel gemäß Anspruch 38 auch dort verwendet werden, wo die Schlittenanordnung mit mehreren hintereinander angeordneten und zur Wirkung kommenden Schlößern versehen ist.

Bei einem weiteren Ausführungsbeispiel vorliegender Erfindung gemäß den Anspruch 14 bzw. 39 wird der als Schlaufe ausgebildete Strickgarn- bzw. Trennfadenabschnitt zwischen der Umlenknadel und dem Gestrickstück mit Hilfe einer Saugvorrichtung in den Bereich der Schneidvorrichtung gebracht nachdem die Schlaufe von der Umlenknadel abgeworfen worden ist. Das Schlaufenende wird dann abgeschnitten und mittels der Saugvorrichtung abgesaugt. Da dies unterhalb der Nadelbettanordnung geschieht, ist ein Verschmutzen der Maschine durch abgetrennte Fäden vermieden.

Weitere Einzelheiten der Erfindung sind der folgenden Beschreibung zu entnehmen, in der die Erfindung anhand der in der Zeichnung dargestellten Ausführungsbeispiele näher beschrieben und erläutert ist. Es zeigt:
- Figur 1A und 1B: in schematischer Darstellung eine teilweise abgebrochene Seitenansicht einer Flachstrickmaschine während des Herstellens von Gestrickstücken mit einer Einrichtung zum Behandeln der Strickgarne und des Trennfadens längs eines Randes der Gestrickstücke gemäß zweier Varianten eines ersten Ausführungsbeispiel vorliegender Erfindung,
- Figur 2: eine Darstellung ähnlich der der Fig. 1, jedoch gemäß einem zweiten Ausführungsbeispiel vorliegender Erfindung,
- Figur 2A: einen Schnitt längs der Linie IIA-IIA der Fig. 2,
- Figur 3: eine Darstellung ähnlich der der Fig. 1A bzw. 1B, jedoch gemäß einem dritten Ausführungsbeispiel vorliegender Erfindung,
- Figuren 4A bis C: in schematischer Darstellung Seitenansichten eines Nadelbettes mit einer Einrichtung gemäß einem vierten Ausführungsbeispiel vorliegender Erfindung, wobei in den Teilfiguren die einzelnen Schritte dargestellt sind,
- Figuren 5A und B: einen Schnitt längs der Linie VA-VA der Fig. 4B bzw. längs der Linie VB-VB der Fig. 4C,
- Figuren 6A und 6B: Ansichten ähnlich denen der Fig. 4A bzw. 4C, jedoch gemäß einem fünften Ausführungsbeispiel vorliegender Erfindung,
- Figur 6C: in vergrößerter Darstellung einen Ausschnitt gemäß Kreis VIC der Fig. 6B,
- Figur 7A: in schematischer Darstellung eine Draufsicht auf eine Nadelbettanordnung mit einer Einrichtung gemäß einem sechsten Ausführungsbeispiel vorliegender Erfindung,
- Figuren 7B und 7C: einen Schnitt längs der Linie VIIB-VIIB der Fig. 7A bzw. eine Ansicht der Schneidvorrichtung gemäß Pfeil VIIC der Fig. 7B,
- Figur 7D: eine schematische Darstellung ähnlich der der Fig. 7A, jedoch gemäß einer Variante bei einem Mehrschloßsystem, und
- Figuren 8a und 8B: in schematischer Darstellung eine Draufsicht bzw. eine Seitenansicht einer Nadelbettanordnung mit einer Einrichtung gemäß einem siebten Ausführungsbeispiel vorliegender Erfindung.
In der Zeichnung ist von einer Flachstrickmaschine 10 im wesentlichen lediglich das vordere Nadelbett 12 und teilweise das hintere Nadelbett 13 einer V-förmig angeordneten Nadelbettanordnung 14 dargestellt. In den Nadelbetten 12, 13 sind in entsprechender Teilung Stricknadeln 16 längsverschiebbar angeordnet, die mittels einer ebenfalls nur teilweise dargestellten Schlittenanordnung 17 zum Arbeiten entsprechend ausgetrieben werden können. Zwischen den beiden Nadelbetten 12 und 13 erfolgt in üblicher Weise der Warenabzug, d.h. der Abzug des hergestellten Gestrickes 19. Ebenso wie die Schlittenanordnung 17 können längs der Nadelbettanordnung 14 auch eine Vielzahl von Fadenführer 21 bis 25 hin und her verfahren werden, die den Stricknadeln 16 das betreffende Garn 26 bis 29 bzw. einen Trennfaden 30 zuführen. Die Fadenführer 21-25 sind längs einer Schiene 31 in üblicherweise verfahrbar.

Mit dem erfindungsgemäßen Verfahren bzw. der an der Flachstrickmaschine 10 erfindungsgemäß vorgesehenen Einrichtung 11 ist es möglich, die Strickgarne 26-29 und/oder den Trennfaden 30 längs eines oder beider Ränder der Gestrickstücke 32, 33 und/oder am Übergang von einem Gestrickstück 32 zum nächsten 33, wobei die Gestrickstücke 32, 33 aus verschiedenen Garnarten und/oder Garnfarben hergestellt sind, während des Strickens derart zu behandeln, daß am Übergang von einem Gestrickstück zum anderen und/oder längs jedes Gestrickstückes die durch die Fadenführer laufenden Strickgarne bzw. Trennfäden im Wechsel von einer Garnart und/oder Farbe zur andern und/oder beim Übergang zum folgenden Gestrickstück abgeschnitten werden, ohne daß es hierzu besondere Vorrichtungen zum Klemmen, Wiederfangen und nochmals Klemmen der Strickgarne bzw. Trennfäden bedarf.

Gemäß den Fig. 1A und B besitzt die Einrichtung 11 einen Umlenkfinger 36, der an einer Seite der Nadelbettanordnung 14 der äußersten Nadel 16 benachbart, jedoch außerhalb des Nadelraumes unverschiebbar angeordnet ist. Der Umlenkfinger 36 ist im Bereich zwischen dem vorderen und hinteren Nadelbett 12, 13 derart angeordnet, daß er etwa in Höhe des Kammes der Nadelbetten 12, 13 schräg von oben oder unten in den Weg des vom Fadenführer einzulegenden Garnes ständig vorsteht und quer zum Fadenlauf bewegbar ist oder durch eine entsprechende kombinierte Bewegung dorthin bewegbar und wieder zurückziehbar ist. Es versteht sich, daß auch am anderen Ende der Nadelbettanordnung 14 ein entsprechender Umlenkfinger vorgesehen sein kann.

Beim Herstellen eines Gestrickstückes 32 bzw. eines daran anschließenden folgenden Gestrickstückes 33 sind im wesentlichen soviele Fadenführer 21 bis vorgesehen, wie verschiedenene Garne (Strickgarne 26 bis 29, Trennfaden 30) vorhanden sind. Der Einsatz der einzelnen Fadenführer erfolgt in der Weise, daß am Ende eines Gestrickstückbereiches 41 bis 45 bestimmter Farbe der betreffende Fadenführer 21 bis 24 abgestellt wird und erst dann wieder in Tätigkeit gebracht wird, wenn in einem späteren Gestrickstückbereich desselben gestrickstückes 32 oder eines folgenden 33 dieselbe Farbe wieder verwendet wird. Entsprechendes gilt für den Fadenführer 25, der den Trennfaden 30 verstrickt, der einmal am Übergang von einem Gestrickstück 32 zum folgenden Gestrickstück 33 in tätigkeit ist und dann solange abgestellt bleibt, bis das zweite Gestrickstück 33 beendet und ein drittes Gestrickstück begonnen werden soll. Das Abstellen der Fadenführer 21-24 erfolgt an einem Ende der Nadelbettanordnung 14 jenseits des Umlenkfingers 36.

Wie aus Fig. 1A ersichtlich ist, ist die grundsätzliche Funktionsweise folgende:
Zum Ende eines Gestrickstückbereiches 41-44 bestimmter Farbe wird, wie erwähnt der betreffende Fadenführer 21-24 auf derjenigen Seite des Umlenkfingers 36 abgestellt, die dem Gestrickstück 32, 33 abgewandt ist. Dieser Fadenführer 21 - 24 bleibt solange stehen, bis ein Gestrickstückbereich 41-44 mit dieser Farbe wieder begonnen werden soll, wobei das Garn dieser Farbe stets mit sowohl dem Ende des betreffenden Gestrickstückbereiches 41-44 als auch mit dem Fadenführer 21-24 verbunden bleibt (siehe oberes Gestrickstück 33). Bei Wiederbeginn eines Gestrickstückbereiches 41-44 mit dieser Farbe kommt der Umlenkfinger 36 in Tätigkeit. Dies erfolgt entweder in der Weise, daß der betr. Fadenführer 21-24 während seines Gestrickstückbereiches 41-44 zwischen letzter Nadel und dem Umlenkfinger anhält und umkehrt, und am Ende der letzten Maschenreihe dieses Gestrickstückbereiches bis über den stets vorstehenden und sich nach Vorbeifahren des Fadenführers in die Bahn des Garnes schwenkenden Umlenkfinger hinausfährt, oder in der Weise, daß der betr. Fadenführer immer, d.h. am Ende jeder Maschenreihe eines Bereichs 41-44 bis zum letzt genannten Punkt fährt und der Umlenkfinger 36 erst am Ende der letzten Maschenreihe derart bewegt wird, daß er in die Bahn des Garnes des Fadenführers 21-24 verschoben wird. Somit legt sich dann, wenn der Fadenführer sich wieder zum Gestrick hin bewegt, das Strickgarn 26-29 dieser Farbe um den Umlenkfinger 36. Der Umlenkfinger 36 ist an einer Stelle seines Umfanges mit einer Schneidvorrichtung 37 versehen, die bspw. ein zuschaltbarer Glühfaden oder ein ausfahrbares Messer sein kann. Diese Schneidvorrichtung 37 tritt dann in Tätigkeit, wenn das Strickgarn in dieser ersten Maschenreihe des neuen Gestrickbereiches 41-44 dieser Farbe über eine bestimmte Anzahl von Maschen verstrickt worden ist. Dann wird dieses Garn 26-29 mit Hilfe der Schneidvorrichtung 37 abgeschnitten (siehe unteres Gestrickstück 32). Die Anzahl der Maschen, über die das Strickgarn 26-29 verstrickt werden muß, bevor die Schneidvorrichtung 37 das Strickgarn abschneidet, hängt davon ab, wieviele Maschen benötigt werden, damit das Strickgarn von der üblichen im Gestrick wirkenden Garnspannung nicht herausgezogen werden kann. Mit dem Abschneiden des Strickgarnes 26-29 ergibt sich zu Beginn des neuen Gestrickstückbereiches 41-44 ein kurzer Fadenschwanz 34, dessen Länge dem Abstand der ersten Masche zur Schneidvorrichtung 37 entspricht. Dem gegenüber ergibt sich am Ende des vorhergehenden Gestrickstückbereiches dieser Farbe ein längerer Fadenschwanz 35, dessen Länge im wesentlichen von der Rapportlänge abhängig ist. Auf diese Weise können alle Strickgarne jeder Farbe dann abgeschnitten werden, wenn mit dieser Farbe ein neuer Gestrickstückbereich angefangen worden ist. Entsprechendes gilt für den Trennfaden 30, der dann abgeschnitten wird, wenn er vom Übergang vom bspw. ersten zum zweiten Gestrickstück 32, 33 kommend am Übergang vom zweiten zum dritten Gestrickstück wieder verwendet wird. Je nach der Länge des Gestrickstückes kann sich für den Fadenschwanz 35 des Trennfadens 30 vom vorhergehenden Gestrickstück 33 eine recht erhebliche Länge ergeben. In der Fig. 1A läuft der zugeordnete Fadenführer 25 während des Verstrickens des Trennfadens 30 zu einem Trenn- bzw. Übergangsbereich 45 gerade nach rechts und der Trennfaden 30 ist gerade abgeschnitten worden.

Will man derartige lange Fadenschwänze 35 an den Enden jedes Gestrickstückbereiches 41-44 bzw. am Trennbereich 45 zweier Gestrickstücke 32,33 vermeiden, so ist es zweckmäßig, das Behandeln der Strickgarne 26-29 und Trennfäden 30 in der aus der Fig. 1B ersichtlichen Weise vorzunehmen. Hier tritt der Umlenkfinger 36 und die Schneidvorrichtung 37 lediglich am Ende eines ganzen Gestrickstücks 32 bzw. 33 in Tätigkeit. Zuvor werden alle Strickgarne 26-29 und der Trennfaden 30 nach dem Ende ihres jeweiligen Gestrickstückbereiches 41-44, 45 vor dem Ende des folgenden Gestrickstückbereiches 41-44 anderer Farbe in dessen Rand kurz eingebunden. Mit anderen Worten bedeutet dies, daß bspw. am ersten Gestrickstück 32 der Trennfaden 30 am Ende des folgenden Gestrickstückbereiches 41 bestimmter Farbe über zwei Maschenreihen jeweils über zwei oder drei Nadeln in den Rand dieses Gestrickstückbereiches 41 mit eingestrickt wird. Entsprechendes gilt für das Strickgarn 26 dieses Gestrickstückbereiches 41, das am Ende des folgenden Gestrickstückbereiches 42 anderer Farbe zusammen mit dem Trennfaden 30 eingebunden bzw. kurz eingestrickt wird. Dies wird mit allen Strickgarnen 26-29 und dem Trennfaden 30 über die gesamte Länge des Gestrickstücks 32 vorgenommen. Am Ende des letzten Gestrickstückbereiches 44 dieses Gestrickstückes 32, in dessen letzten Maschenreihen randseitig sämtliche Strickgarne 26-29 und der Trennfaden 30 eingebunden sind, kommt der Umlenkfinger 36 in Tätigkeit. Mit Beginn des neuen Gestrickstückes 33 wird zunächst der Trennfaden 30 verstrickt und nach einer bestimmten Anzahl von verstrickten Maschen abgetrennt. Das Abtrennen erfolgt zunächst allein am Trennfaden 30, da dieser der einzige ist, der den Umlenkfinger 36 um etwa 180° umschlingt und damit mit der Schneidvorrichtung 37 in Berührung kommt. Zu Beginn des ersten Gestrickstückbereiches 41 bestimmter Farbe dieses zweiten Gestrickstückes 33 wird das betreffende Strickgarn 26 nach dem Verstricken über einige Maschen in der ersten Maschenreihe durch die Schneidvorrichtung 37 abgetrennt. Während des Strickens des ersten Gestrickstückbereiches 41 bestimmter Farbe werden nacheinander die einzelnen Strickgarne 42-44 unterschiedlicher Farbe vom vorhergehenden Gestrickstück 32 jeweils randseitig eingebunden, wobei bspw. pro Maschenreihe jeweils ein Strickgarn vom vorhergehenden Gestrickstück randseitig eingebunden werden kann. Mit jedem Einbinden eines derartigen Strickgarnes 42-44 bestimmter Farbe wird dieses, da es den Umlenkfinger 36 um etwa 180° umschlingt, von der Schneidvorrichtung 37 abgeschnitten, so daß das betreffende Strickgarn in dem eingebundenen Zustand gehalten ist und mit dem Fadenführer verbunden bleibt. Darauf wird das Garn 27 verstrickt und die Garne 28 und 29 in den folgenden Bereich 42 eingestrickt, usw. Das Einbinden erfolgt in der Weise, daß der betreffende Fadenführer 21-25 mit nach rechts in das Gestrick um 3 bis 4 Nadeln oder dgl. hineinverschoben und dann wieder zurückgeführt wird. Wie beim ersten Gestrickstück 32 werden die Strickgarne vom fertigen Bereich nacheinander, je nach dem welcher Gestrickstückbereich drankommt, verstrickt, während die übrigen Strickgarne in den jeweiligen Gestrickstückbereich am Ende und randseitig mit eingebunden werden.

Auf diese Weise ergeben sich am Übergang von einem Gestrickstück zum folgenden im Bereich des einen Randes gleich kurze Fadenschwänze 34' aller Strickgarne 26-29 bzw. des Trennfadens 30. Darüber hinaus sind längs des Randes der Gestrickstücke kurze bzw. schmale Schlaufen der Strickgarne und des Trennfadens durch das Einbinden gebildet.

Figur 2 zeigt ein zweites Ausführungsbeispiel, dessen Unterschiede zum Ausführungsbeispiel der Fig. 1B darin liegen, daß erstens längs beider Ränder eines Gestrickstückes 132, 133 Umlenkfinger 136, 138 zusammen mit Schneidvorrichtungen 137, 139 vorgesehen sind. Die in einer Einheit zusammengefassten Umlenkfinger und Schneidvorrichtungen 136, 137 bzw. 138, 139 sind außerdem längs der Nadelbettanordnung 14 verfahrbar, so daß sie auf die Gestrickbreite an jeder beliebigen Stelle der Nadelbettanordnung 14 eingestellt werden können. Die Einheit aus Schneidvorrichtung 137, 139 und Umlenkfinger 136, 138 kann bei sich ändernder Gestrickbreite auch nachgefahren werden. Dabei bleibt die prinzipielle Funktionsweise entsprechend der in Fig. 1B beschriebenen Funktion:
Die einzelnen Strickgarne 126-129 bzw. der Trennfaden 130 werden je nach dem, ob das Ende des betreffenden Gestrickstückbereiches 41-44 links oder rechts des Gestrickstückes 132, 133 vorgesehen ist, längs jeweils eines Gestrickstückes 132, 133 an dem einen oder anderen Rand mit hochgezogen und eingebunden, wenn sie nicht verstrickt werden, und am Ende des betreffenden Gestrickstückes 132 bzw. 133 in entsprechender Weise nacheinander abgeschnitten. Dies kann entsprechend der Darstellung in Fig. 1B erfolgen, so daß sich sowohl am Ende des einen Gestrickstückes 132 als auch am Anfang des folgenden Gestrickstückes 133 gleich kurze Enden bzw. Schwänze der Strickgarne 126 und des Trennfadens 130 ergeben. Gemäß Fig. 2 werden die Strickgarne 126-129 am Ende eines Gestrickstückes 132, 133 erst dann abgeschnitten, wenn das betr. Garn wieder verstrickt wird, ohne daß es vorher eingebunden worden ist. Dann ergeben sich am Ende des ersten Gestrickstücks 132 verschieden lange Fadenschwänze 135 und am Anfang jedes Gestrickstückbereiches 141-144 des zweiten Gestrickstückes 133 gleich kurze Fadenschwänze 134. In beiden Fällen sind innerhalb des jeweiligen Randes des betreffenden Gestrickstückes 132, 133 kurze bzw. schmale Schlaufen aus dem Strickgarn 126-129 bzw. dem Trennfaden 130 vorgesehen.

Zu erwähnen ist noch, daß in Fig. 2 strichpunktiert der Weg des Trennfaden-Fadenführers 125 zusätzlich gezeichnet ist, wobei dessen Umlenkpunkt zwischen der letzten Nadel und der Einheit 138, 139 liegen kann, bevorzugt jedoch jenseits dieser Einheit liegt.

Es versteht sich, daß es auch hierbei möglich ist, statt der kurzen Schlaufen längs der jeweiligen Ränder des betreffenden Gestrickes stets bei Beginn eines neuen Gestrickstückbereiches das betreffende Strickgarn aufzuschneiden. Die Wahl, ob man unterschiedlich lange Strickgarnenden bzw. Trennfadenenden und/oder diese schmalen bzw. kurzen Schlaufen in Kauf nimmt, ist auch eine Frage der Rapportlänge und der Frage, ob unterschiedlich lange Fadenschwänze bei der Konfektionierung als störend empfunden werden oder nicht.

Figur 2A zeigt ein Beispiel einer Anordnung einer Einheit aus Umlenkfinger und Schneidvorrichtung, welche Einheiten 136, 137 und 138, 139 bspw. an einer Barre 46 vorgesehen sind, die von oben her in Richtung des Doppelpfeiles A auf und ab bewegbar angeordnet ist und auf diese Weise diese Einheiten in bzw. außer Tätigkeit bringt. Es versteht sich, daß stattdessen eine derartig Barre auch unterhalb der Nadelbettanordnung 14 vorgesehen sein kann, so daß die Einheit 136, 137 bzw. 138, 139 aus Umlenkfinger und Schneidvorrichtung statt von oben von unten her in die Bahn der Fadenführer gebracht werden kann.

Sollen sowohl ungleich lange Strickgarnenden bzw. Trennfadenenden als auch die längs des bzw. der Ränder eines Gestrickstückes vorgesehenen kurzen Schlaufen vermieden werden, so ist es zweckmäßig, gemäß dem Ausführungsbeispiel der Fig. 3 die Strickgarne 226-229 bzw. den Trennfaden 230 zu behandeln. Dabei sind beiden Einheiten aus Haltefinger 236 und Schneidvorrichtung 237 bzw. 238 und 239 an einem Bereich der Nadelanordnung 14 entweder stationär angeordnet oder längs der Nadelbettanordnung 14 verfahrbar, so daß eine Einstellung auf unterschiedliche Gestrickbreiten möglich ist. Bei diesem Ausführungsbeispiel wird zusätzlich zu dem Gestrickstück 232 bzw. 233 zu beiden Seiten von deren Ränder jeweils ein Hilfsgestrickstück 51 bzw. 52 verstrickt. Die Funktionsweise ist dabei folgende:
Am Ende jedes Gestrickstückbereiches 241-244 bzw. Trennbereiches 245 wird das betreffende Strickgarn nach einer Flottung 53 über einige Nadeln, innerhalb welchen Bereiches die Einheit 236, 237 bzw. 238, 239 aus Haltefinger und Schneidvorrichtung angeordnet ist, zu einer Maschenreihe des Hilfsstrickstückes 51 bzw. 52 verstrickt und dann wird der Fadenführer 221-225 mit dem Strickgarn der betreffenden Farbe bzw. dem Trennfaden abgestellt. Sobald mit dem betr. Garn bzw. Trennfaden die eine Maschenreihe des Hilfsgestrickstückes 51, 52 gestrickt ist, wird mit Hilfe der Schneidvorrichtung 237 bzw. 239 dieses Strickgarn abgeschnitten. Mit bzw. vor Beginn der ersten Maschenreihe des folgenden Gestrickstückbereiches 241-244 anderer Farbe wird dieses Strickgarn 226-229 durch Bewegen des betreffenden Fadenführers 221-224 zum Gestrickstück 232,233 hin wiederum über eine kurze Maschenreihe im Hilfsgestrickstück 51 bzw. 52 verstrickt und dann längs einer Flottung 54 über den Haltefinger 236 und die Schneidvorrichtung 237 gelegt. Sobald das Strickgarn dieser Farbe im Hauptgestrickstück 232 bzw. 233 dieses neuen Gestrickstückbereiches 241-244 längs einiger Maschen verstrickt ist, tritt die Schneidvorrichtung 237 in Tätigkeit und schneidet dieses Strickgarn 226-229 ab. Am Ende des Gestrickstückbereiches 241-244 dieser Farbe erfolgt wiederum über eine Flottung 53 das Verstricken im Hilfsgestrickstück über einige Maschen, das Abschneiden zwischen Hilfsgestrickstück und Hauptgestrickstück und das Stehenlassen des Fadenführers mit dem Strickgarn dieser Farbe jenseits des Hilfsgestrickstückes. Das Verstricken der nächsten Farbe erfolgt in entsprechender Weise. Gleiches gilt dann, wenn der Trennfaden 230 verstrickt wird. Es versteht sich, daß bei diesem Ausführungsbeispiel die Haltefinger 236, 238 entbehrlich sind.

Auf diese Weise ergeben sich längs beider Ränder der Gestrickstücke 232 und 233 und auch im Bereich des Überganges des einen zum folgenden Gestrickstück 232, 233 gleich kurze Enden 234 der Strickgarne 226 bis 229 bzw. des Trennfadens 230 sowohl zu Beginn als auch am Ende eines Gestrickstückbereiches 241 bis 245. Das Hilfsgestrickstück 51, 52, das als Abfall zu bewerten ist, ergibt sich in körperlicher Trennung vom (Haupt-) Gestrickstück 232, 233 und besitzt wesentlich weniger Maschenreihen als das Hauptgestrickstück, da es pro Rapport bzw. Gestrickstückbereich 241 bis 244 zwei Maschenreihen besitzt, wobei gemäß Fig. 3 zu beiden Seiten des Gestrickstückes jeweils ein Hilfsgestrickstück vorhanden ist und damit die Gestrickstückbereiche 241 bis 244 abwechselnd im linken bzw. rechten Hilfsgestricktück in Form von zwei Maschenreihen in Erscheinung treten. Entgegen der schematischen und bezüglich der Hilfsgestrickstücke der besseren Übersicht wegen auseinandergezogenen Darstellung, in der die jeweiligen Maschenreihen der Hilfsgestrickstücke einzeln und unzusammenhängend dargestellt sind, besteht jedes Hilfsgestrickstück 51, 52 aus Maschenreihen, die wie das Hauptgestrickstück miteinander verstrickt sind, wobei jede Maschenreihe der Hilfsgestrickstücke 51, 52 zum Hauptgestrickstück hin ein offenes Fadenende besitzt, während am dem Hauptgestrickstück abgewandten Ende entsprechend der Darstellung der Fig. 3 Maschenreihen derselben Farbe von Rapport zu Rapport miteinander verbunden sind.
Es versteht sich, daß es auch möglich ist, die Anordnung so vorzusehen, daß entsprechend Fig. 1 die Fadenführer jeweils auf nur einer Seite des Gestrickstückes 232, 233 abgestellt und daher nur auf einer Seite ein einziges Hilfsgestrickstück vorgesehen wird.

Die Figuren 4 bis 8 zeigen Ausführungsbeispiele, bei denen die Fingerelemente, die bei den Ausführungsbeispielen der Figuren 1 bis 3 als separate Umlenk bzw. Haltefinger ausgebildet sind, durch entsprechende Nadeln in der Nadelbettanordnung 14 gebildet sind.

Gemäß den Fig. 4 und 5 ist im einen, bspw. vorderen Nadelbett 312 an einer der Gestrickseiten oder an beiden Gestrickseiten je eine ein Umlenkfingerelement 236 bildende Schneidnadel 56 vorgesehen, während im anderen, bspw. hinteren Nadelbett 313 je eine Schneidplatine 58 angeordnet und der jeweiligen Schneidnadel 56 zugeordnet ist. Jeweils randseitig des herzustellenden Gestricks ist also eine Schneidnadel 56 im einen Nadelbett und eine um eine halbe Nadelteilung demgegenüber versetzte Schneidplatine 58 im anderen Nadelbett in den üblichen Nadelkanälen hin und her bewegbar vorgesehen. Schneidnadel 56 und Schneidplatine 58, die zusammen eine Schneidvorrichtung 237 bilden, sind wie die benachbarten Stricknadeln 16 in üblicher Weise mit Hilfe von Schlößern an der nicht dargestellten Schlittenanordnung austreibbar und zurückziehbar. Schneidnadel und Schneidplatine 56, 58 besitzen einen bestimmten Abstand von dem betreffenden Gestrickrand bzw. der äußersten arbeitenden Stricknadeln 16, wobei der Abstand mehrere Nadeln beträgt. Die Schneidnadel 56 ist wie die anderen Stricknadeln 16 mit einem hakenförmig gebogenen Kopf 61 versehen, wobei jedoch die Nadelzunge weggelassen sein kann. Das vordere Ende des Schaftes 62 der Schneidnadel 56 besitzt eine Schneidkante 63, während die Schneidplatine 58 an der Unterseite an ihrer Nase 64 eine Gegenschneidkante 66 besitzt. Soll in einer der in den Figuren 1 und 2 dargestellten Weise ein Strickgarn 326 (oder der Trennfaden) um das Umlenkfingerelement (Schneidnadel 56) mit Hilfe des betreffenden Fadenführers gelegt werden, wenn das Strickgarn 326 des Gestrickstückbereich 341 nach dem anschließenden Gestrickstückbereich 342 wieder verstrickt werden soll, dann läuft folgendes ab: In einer Bewegungsrichtung der Schloßschlittenanordnung wird die Schneidnadel 56 gemäß Fig. 4B bzw. 5A in Fangstellung oder RR-Stellung ausgetrieben und in der Rückbewegung legt der bisher abgestellte Fadenführer 321 das Strickgarn 326 um den Kopf 61 des Schneidnadel 56; nachdem gemäß Fig. 4C das Strickgarn 326 in der ersten Reihe des folgenden Gestrickstückbereiches über einige Nadeln 316 verstrickt ist, wird bei einer Mehrschloßmaschine mit einem dem ersten Schloßsystem nachfolgenden Schloßsystem die Schneidnadel 56 nochmal ausgetrieben und die Schneidplatine 58 ebenfalls ausgetrieben, wobei gleichzeitig die beiden Nadelbetten 312, 313 zueinander derart versetzt werden, daß sich die einander zugewandten Seitenflächen von Schneidnadel 56 und Schneidplatine 58 berühren. Mit dem Austreiben dieser beiden Elemente 56 und 58 gelangt das abzuschneidende Strickgarn 326 zwischen die beiden Schneidenkanten 63 und 66 von Schneidnadel 56 und Schneidplatine 58 und wird dadurch abgeschert. Mit dem Zurückziehen von Schneidnadel 56 und Schneidplatine 58 wird auch der Versatz der beiden Nadelbetten 312, 313 zueinander wieder aufgehoben.

Bei diesem Ausführungsbeispiel können die Schneidnadeln 56 und Schneidplatinen 58 in beliebiger Weise längs der Nadelbettanordnung 314 bestimmte Stricknadeln 316 ersetzen bzw. statt diesen in das betreffende Nadelbett 312, 313 eingelegt werden.

Beim Ausführungsbeispiel der Fig. 6A bis C ist als Umlenkfingerelement 436 eine der Stricknadeln 416 verwendet. Auch hier hat diese Umlenknadel 436 einen bestimmten Abstand von der randseitig arbeitenden Stricknadel 416. Desweiteren ist dieser Umlenknadel 436 eine weitere Stricknadel 416' als Stabilisierung des abzutrennenden Strickgarns vorgesehen. Je nach der Größe der Nadelteilung ist zwischen den beiden Nadeln 436 und 416' bspw. eine nicht arbeitende Stricknadel 416 angeordnet, oder die beiden Nadeln 436 und 416' sind einander benachbart.

Die Schneidvorrichtung 437 ist in nur schematisch in Fig. 6C dargestellter Weise am betreffenden Schlitten 18 der Schlittenanordnung 17 vorgesehen, wobei diese bspw. als Glühfaden, als einschießendes Messer, als Lasertrennvorrichtung oder dgl. ausgebildet sein kann.

Die Funktion dieses Ausführungsbeispiels beim Wiederverstricken des im Gestrickstückbereich 441 verstrickten Strickgarnes 426 in einem neuen Gestrickstückbereich, nachdem das Strickgarn 427 anderer Farbe zum Gestrickstückbereich 442 verstrickt worden ist, ist folgende:
Mit der Hinbewegung (Pfeil B in Fig. 6A) des Schlittens 18 und des betreffenden Fadenführers 422 wird die letzte Maschenreihe des Gestrickstückbereiches 442 gestrickt und der Fadenführer 422 dann abgestellt. In der Rückbewegung (Pfeil C in Fig. 6B) wird der bisher abgestellte Fadenführer 421 des nun zu verstrickenden Strickgarnes 426 von einem einem Strickschloß zugeordneten Fadenführer-Mitnehmerbolzen 67 (Fig. 6B) mitgenommen. Das dem Fadenführer-Mitnehmerbolzen (67) zugeordnete Schloß (nicht dargestellt) treibt zuerst die Umlenknadel 436 und anschließend die Stabilisierungsnadel 416' aus. In der Rückzugsbewegung der Nadeln 436 und 416' legt der Fadenführer 421 das Strickgarn 426 in die Umlenknadel 436 und die Stabilisierungsnadel 416' ein (siehe Fig. 6C). Sobald dieses Strickgarn 426 in der ersten Maschenreihe des neuen Gestrickstückbereiches während einiger Maschen verstrickt ist, tritt bspw. während eines kurzzeitigen Halts der Schlittenanordnung 17 die betreffende Schneidvorrichtung 437 in Tätigkeit, die dieses Strickgarn 426 zwischen den beiden Nadeln 436 und 416' abschneidet. Hierdurch kann das Abschneiden der Strickgarne bzw. der Trennfäden an beliebigen Stellen der Nadelbetten erfolgen, so daß eine Anpassung an unterschiedliche und auch an sich während der Herstellung ändernde Gestrickbereiten möglich ist.

Beim Ausführungsbeispiel gemäß den Fig. 7A bis 7D sind zwei Umlenkfingerelemente 536 und 536' verwendet, und zwar in Form jeweils einer der Stricknadeln 516 im vorderen und hinteren Nadelbett 512 bzw. 513. Die beiden als Umlenkfinger verwendeten Stricknadeln in den beiden Nadelbetten 512, 513 sind einander gegenüberliegend bzw. um eine halbe Nadelteilung zueinander versetzt angeordnet. Eine Schneidvorrichtung 537 ist entweder an der nicht dargestellten Schlittenanordnung am vorderen und/oder hinteren Ende befestigt oder sie ist über eine ebenfalls nicht dargestellte Mechanik in anderer Weise längs des Nadelraumes bzw. der Nadelbettanordnung 514 verschiebbar. Die Schneidvorrichtung 537 besitzt einen Schaft 71, an dessen vorderem der Nadelbettanordnung 514 zugewandten Ende ein Separierungskeil 72 angeordnet ist und der an einer Seitenfläche mit einer vorstehenden Klinge 73 versehen ist. Die Schneidvorrichtung 537 ist bspw. gemäß Fig. 7B von oberhalb der Nadelbettanordnung 514 in senkrechter Richtung bewegbar, sie kann aber auch entsprechend schwenkbar ausgebildet sein.

Die Funktion dieses Ausführungsbeispiels beim Wiederverstricken des im Gestrickstückbereich 541 verstrickten Strickgarnes in einem neuen Gestrickstückbereich, nachdem das Strickgarn 527 anderer Farbe zum Gestrickstückbereich 542 verstrickt wordem ist, ist folgende: Nachdem der Fadenführer 522 nach dem Stricken der letzten Maschenreihe des Gestrickstückbereiches 542 abgestellt worden ist, kommt der bisher abgestellte Fadenführer 521 wieder in Tätigkeit. Sobald eines der nicht dargestellten Schlößer der ebenfalls nicht dargestellten Schlittenanordnung über das vordere und hintere Nadelbett 512, 513 sich bewegt, werden die beiden Umlenknadeln 536 und 536' die einen bestimmten Abstand von der letzten arbeitenden Stricknadel in beiden Nadelbetten besitzen, in Fangstellung oder RR-Stellung nacheinander ausgetrieben. Dabei legt der Fadenführer 521 das Strickgarn 526 zuerst um und in die Umlenknadel 536 bspw. im vorderen Nadelbett 512 und dann um und in die Umlenknadel 436' im hinteren Nadelbett 413, wie dies aus Fig. 7A ersichtlich ist. Nach einer Flottfadenstrecke 553 wird die erste Maschenreihe des neuen Gestrickstückbereiches begonnen. Wie bei den anderen Ausführungsbeispielen kommt nach einer mehrmaschigen Einbindung dieser ersten Maschenreihe in den vorhergehenden Gestrickstückbereich 542 die Schneidvorrichtung 537 in Tätigkeit. Mit dem Absenken der Schneidvorrichtung 537 wird der Separierungskeil 72 zunächst diejenigen Fäden 527-530 der anderen Fadenführer nach links und rechts zur Seite drängen, bevor die Schneidklinge 73 zwischen den beiden Umlenknadeln 536 und 536' das Strickgarn 526 durchtrennt. Da zwischen diesen beiden Umlenknadeln das Strickgarn 526 gespannt ist und die Schneidvorrichtung 537 von oben kommt, ist ein einfaches Trennen des Strickgarnes möglich. Die Schneidvorrichtung 537 taucht dabei in den Raum zwischen den beiden Umlenknadeln 536 und 536' bzw. den Schlitz zwischen den beiden Nadelbettkämmen ein. Die Schneidvorrichtung 537 kommt dabei während eines kurzen Halts der Schlittenanordnung in Tätigkeit.

Bei einer Schlittenanordnung mit mehreren, bspw. vier Schloßsystemen (51 bis 54) wird üblicherweise jedem Schloßsystem ein Faden und damit ein Fadenführer zugeordnet, so daß für jede zu verstrickende Farbe vier Strickgarne 526/1-4 mit vier Fadenführer vorhanden sind. Bei Wiederbeginn eines Rapports werden deshalb die vier Fadenführer für die betreffende Farbe nacheinander in Tätigkeit gebracht und die zugehörigen Strickgarne 526/1-4 werden über verschieden, jedoch benachbarte Paare von Umlenknadeln 536 /1-4 und 536'/1-4 gelegt, wie dies Fig. 7D zeigt. Dann werden diese vier Strickgarne 526 nacheinander durch ein und dieselbe Schneidvorrichtung durchgetrennt, sobald die Fäden über einige Maschen verstrickt sind.

Auch bei dieser Ausführungsvariante kann über den gesamten Nadelraum variabel gearbeitet werden, da die Umlenknadeln gewöhnliche Stricknadeln sind, wie sie über den gesamten Nadelraum verteilt sind.

Gleiches gilt für das in den Fig. 8A und 8B dargestellte Ausführungsbeispiel. Hier wird wiederum lediglich ein Umlenkfingerelement 636 in Form einer üblichen Stricknadel 616 im vorderen oder hinteren Nadelbett 612, 613 verwendet. Unterhalb der Stricknadeln 616 bzw. der Nadelbettanordnung 614 ist eine Schneidvorrichtung 637 enthaltende Saugvorrichtung 76 angeordnet, deren topfförmiges Gehäuse 77 an der Unterseite mit einem Absaugrohr 78 verbunden ist. Innerhalb des Gehäuses 77 ist eine mit einer Schrägfläche 79 versehene Saugdüse 81 vorgesehen. Am Ende der Schrägfläche 79 ist das Absaugrohr 78 angeordnet. Oberhalb des Absaugrohrs 78 ist die Schneidvorrichtung 637 vorgesehen, die ein Schneidmesser 82 aufweist, weches in horizontaler Richtung hin und her bewegbar und in einer Bahn 83 im Gehäuse 77 geführt ist. Diese Führungsbahn 83 verläuft oberhalb des Ansaugrohrs 78 und unterhalb des Schrägfläche 79 der Saugdüse 81. Die Saugvorrichtung 76 und die Schneidvorrichtung 637 sind zusammen längs der Nadelbettanordnung 614 verfahrbar und vorzugsweise zu beiden Seiten der Schlittenanordnung vorgesehen.

Die Funktion dieses Ausführungsbeispiels ist folgende: Wird der bisher abgestellte Fadenführer 621 für den Neubeginn eines neuen Gestrickstückbereiches wieder in Tätigkeit gesetzt bzw. in Richtung des Pfeiles C bewegt, legt er sein Strickgarn 626 in die Umlenknadel 636, die vom vorlaufenden Schloß in Fangstellung bzw. RR-Stellung gebracht worden ist. Das um die Umlenknadel 636 gelegte Strickgarn 626 wird dann nach einer Flottung 653 zur ersten Maschenreihe des neuen Gestrickstückbereiches verstrickt. Die nach dem Fangen des Strickgarn 626 wieder zurückgezogene Umlenknadel 636 wird mittels eines der nächsten bzw. folgenden Schlösser wieder ausgetrieben und läßt dabei, da sie wie eine übliche Stricknadel arbeitet, das Strickgarn 626 fallen. Dies erfolgt zu einem Zeitpunkt, zu dem in jedem Fall dieses Strickgarn 626 über einige bzw. eine ausreichend große Menge an Maschen in den vorhergehenden Gestrickstückbereich 642 eingebunden ist. Wie Fig. 8B strickpunktiert zeigt, fällt der Flottungsbereich 653 einschließlich der Schlaufe 84, die von der Umlenknadel 636 freigekommen ist, unter der Wirkung der Saugdüse 81 nach unten und liegt auf der Schrägfläche 79 auf bzw. ragt, was die Schlaufe 84 betrifft, in die Führungsbahn 83 der Schneidvorrichtung 637. Daraufhin wird das Schneidmesser 82 in Tätigkeit gebracht und schneidet die Schlaufe 84 ab; das abgeschnittene Stück wird in das Ansaugrohr 78 eingesaugt und abgesaugt. Dadurch ist das Strickgarn 626 aufgetrennt, so daß sich die bei allen vorhergehenden Ausführungsbeispielen erwähnten Fadenschwänze ergeben.

Auch bei den Ausführungsbeispielen der Fig. 4 bis 8 ist ein randseitiges Einbinden der Strickgarne und Trennfäden gemäß den Fig. 1 und 2 das Herstellen eines Hilfsgestrickes gemäß Fig. 3 möglich.

## Patentansprüche

1. Verfahren zum Behandeln der Strickgarne und/oder eines Trennfadens längs mindestens eines Randes eines Gestrickstückes und/oder am übergang von einem Gestrickstück zum nächsten während der Herstellung des bzw. der Gestrickstücke aus verschiedenen Garnarten und/oder -farben mittels einer Flachstrickmaschine, wobei das bzw. die durch Fadenführer laufenden Strickgarne bzw. Trennfäden beim Wechseln von einer Garnart und/oder -farbe zur anderen und/oder beim Übergang zum folgenden Gestrickstück abgeschnitten wird bzw. werden, **dadurch gekennzeichnet,** daß das Strickgarn bzw. der Trennfaden, das bzw. der vom Ende der letzten Maschenreihe eines Gestrickbereiches bzw. Gestrickstückes mittelbar oder unmittelbar zum seitlich abgestellten Fadenführer führt, bei Wiederbeginn eines zu dem vorhergehenden im Abstand nachfolgenden Gestrickbereiches bzw. Gestrickstückes vor der ersten Maschenreihe in deren Ebene zurückgehalten wird und daß, nachdem vorzugsweise mehrere Maschen dieser ersten Maschenreihe gestrickt worden sind, das Strickgarn bzw. der Trennfaden in geringem Abstand vor dieser ersten Maschenreihe abgeschnitten wird.

2. Verfahren nach Anspruch 1, dadurch gekennzeichnet, daß das Strickgarn bzw. der Trennfaden dadurch zurückgehalten wird, daß es bzw. er mit Hilfe des Fadenführers um oder an mindestens ein Fingerelement gelegt wird.

3. Verfahren nach Anspruch 1, dadurch gekennzeichnet, daß das Strickgarn bzw. der Trennfaden dadurch zurückgehalten wird, daß es bzw. er in einem Abstand vom Gestrickrand zu einer wenige Maschen breiten Reihe eines Hilfsgestricks verstrickt wird.

4. Verfahren nach Anspruch 2, dadurch gekennzeichnet, daß das Strickgarn bzw. der Trennfaden im Bereich des Fingerelementes abgeschnitten wird.

5. Verfahren nach Anspruch 2 oder 4, dadurch gekennzeichnet, daß das Fingerelement längs des Nadelbettes verfahren und durch Einfahren in den Nadelraum in Tätigkeit gebracht wird.

6. Verfahren nach einem der Ansprüche 2, 4 oder 5, dadurch gekennzeichnet, daß das Strickgarn bzw. der Trennfaden, das bzw. der vom Ende der letzten Maschenreihe eines Strickbereiches bzw. Gestrickstückes unmittelbar zum seitlich abgestellten Fadenführer führt, mit diesem verbunden bleibt.

7. Verfahren nach Anspruch 6, dadurch gekennzeichnet, daß das Strickgarn bzw. der Trennfaden in dem oder den Gestrickstückbereichen, in denen es bzw. er nicht verstrickt bzw. verarbeitet wird, in den Rand des Gestrickstückes mit eingebunden wird.

8. Verfahren nach Anspruch 7, dadurch gekennzeichnet, daß alle Strickgarne und der Trennfaden längs des gesamten Gestrickstückes in dem oder den Rändern mit eingebunden und am Ende des Gestrickstückes abgeschnitten werden, sobald die Strickgarne bzw. der Trennfaden im folgenden Gestrickstück verstrickt oder eingebunden worden sind.

9. Verfahren nach Anspruch 1 oder 3, dadurch gekennzeichnet, daß das Strickgarn bzw. der Trennfaden, das bzw. der vom Ende der letzten Maschenreihe eines Gestrickbereiches mittelbar zum seitlich abgestellten Fadenführer führt, über eine Reihe des Hilfsgestrickes verstrickt und dann zwischen dem Gestrickrand und dem Hilfsgestrick abgeschnitten wird.

10. Verfahren nach einem der Ansprüche 2 oder 4, dadurch gekennzeichnet, daß als Fingerelement eine Nadel im Nadelbett verwendet wird, die durch übliches Austreiben in Tätigkeit gebracht wird.

11. Verfahren nach Anspruch 10, dadurch gekennzeichnet, daß der Fingernadel im einen Nadelbett eine Schneidplatine im anderen Nadelbett zugeordnet wird und daß das Strickgarn bzw. der Trennfaden zwischen der Fingernadel und der Platine dadurch abgeschert wird, daß die Nadelbetten so zueinander gestellt werden, daß sich die ausfahrende Platine und die ausfahrende Fingernadel seitlich berühren.

12. Verfahren nach Anspruch 10, dadurch gekennzeichnet, daß die Fingernadel zusammen mit einer weiteren Stricknadel im selben Nadelbett bei Wiederbeginn eines neuen Gestrickbereiches ausgetrieben wird und daß mittels einer Schneidvorrichtung am Schloßschlitten zwischen den beiden Nadeln das Strickgarn bzw. der Trennfaden abgeschnitten wird.

13. Verfahren nach Anspruch 2, dadurch gekennzeichnet, daß zwei Fingerelemente verwendet werden, nämlich eine Nadel im einen Nadelbett und eine im wesentlichen gegenüberliegende Nadel im anderen Nadelbett, die bei Wiederbeginn eines neuen Gestrickbereiches ausgetrieben werden, daß das Strickgarn bzw. der Trennfaden um beide Fingernadeln gelegt wird und daß mittels einer Schneidvorrichtung am Schloßschlitten zwischen den beiden Fingernadeln geschnitten wird.

14. Verfahren nach Anspruch 2 oder 10, dadurch gekennzeichnet, daß das Strickgarn bzw. der Trennfaden, nachdem es bzw. er zur ersten Maschenreihe eines neuen Gestrickbereiches bzw. Gestrickstückes teilweise verstrickt worden ist, vom Fingerelement abgestreift wird, und mit einer Saugdüse unterhalb der Nadelbettanordnung gebracht wird und dann aufgeschnitten wird und daß dann der abgeschnittene Schlaufenteil abgesaugt wird.

15. Einrichtung zum Behandeln der Strickgarne und/oder eines Trennfadens längs mindestens eines Randes eines Gestrickstückes und/oder am Übergang von einem Gestrickstück zum folgenden während der Herstellung des bzw. der Gestrickstücke mittels einer Flachstrickmaschine, wobei das bzw. die durch Fadenführer laufenden Strickgarne bzw. Trennfäden beim Wechseln von einer Gestrickart und/oder -farbe zur anderen und/oder beim Übergang zum folgenden Gestrickstück mittels mindestens einer Schneidvorrichtung abschneidbar ist bzw. sind, **dadurch gekennzeichnet,** daß das Strickgarn (26-29;126-129;226-229;326;426,427;526;626) bzw. der Trennfaden (30,130,230), das bzw. der vom Ende der letzten Maschenreihe eines Gestrickbereiches (41-45;141-145;241-245;341,342;441,442;541,542;641,642) bzw. Gestrickstückes (32,33;132,133;232,233) mittelbar oder unmittelbar zum seitlich abgestellten Fadenführer (21-25;121-125;221-225;321;421,422;521,522;621,622) geführt, bei Wiederbeginn eines dem vorhergehenden im Abstand nachfolgenden Gestrickbereiches bzw. Gestrickstückes vor der ersten Maschenreihe in deren Ebene zurückgehalten ist, und daß nach dem Stricken von vorzugsweise mehreren Maschen dieser ersten Maschenreihe das Strickgarn (26-29;126-129;226-229; 326;426,427) bzw. der Trennfaden (30,130,230) durch die in geringem Abstand von dieser ersten Maschenreihe angeordnete oder positionierbare Schneidvorrichtung (37,137,139;237, 239;337;437;537,637) abschneidbar ist.

16. Einrichtung nach Anspruch 15, dadurch gekennzeichnet, daß das Strickgarn (26-29;126-129;326;426,427;526;626) bzw. der Trennfaden (30,130) dadurch zurückgehalten ist, daß es bzw. er mit Hilfe des Fadenführers (21-25;121-125;321;421,422;521,522;621,622) um oder an mindestens ein Fingerelement (36,136,138;336;436;536,536';636) legbar ist.

17. Einrichtung nach Anspruch 15, dadurch gekennzeichnet, daß das Strickgarn (226-229) bzw. der Trennfaden (230) dadurch zurückgehalten ist, daß es bzw. er in einem Abstand vom Rand des Gestrickstückes über einige Nadeln ein- oder beidseitig zu einem Hilfsgestrick (51,52) verarbeitbar ist.

18. Einrichtung nach Anspruch 15 oder 16, dadurch gekennzeichnet, daß die Schneidvorrichtung (37,137,139;237,239;337) ein Teil des Fingerelementes (436) ist.

19. Einrichtung nach einem der Ansprüche 15-17, dadurch gekennzeichnet, daß die Schneidvorrichtung (437;537;637) längs der Nadelbettanordnung verfahrbar ist.

20. Einrichtung nach Anspruch 19, dadurch gekennzeichnet, daß die Schneidvorrichtung (437;537;637) an einer oder beiden Seitenbereichen des Schloßschlittens angeordnet ist.

21. Einrichtung nach Anspruch 16, dadurch gekennzeichnet, daß das Fingerelement (136,138;236,238;336;436) an einem oder beiden Randbereichen des Nadelbettes (112,113;212,213,312,313,412,413) angeordnet ist.

22. Einrichtung nach Anspruch 16, dadurch gekennzeichnet, daß das Fingerelement (136,138;236,238) längs des Nadelbettes (112,113;212,213) verfahrbar angeordnet ist.

23. Einrichtung nach einem der Ansprüche 16, 21 oder 22, dadurch gekennzeichnet, daß das Fingerelement (36;136,138;236,238) von oberhalb oder unterhalb der Nadelbettanordnung (14,114,214) in den Nadelraum bewegbar ist.

24. Einrichtung nach einem der Ansprüche 15, 16 oder 18 - 23, dadurch gekennzeichnet, daß der Fadenführer (21-25;121-125;321;421,422;521,522;621,622) am Ende eines Gestrickbereiches bis zum Wiederbeginn eines neuen Gestrickbereiches derselben Garnart und/oder -farbe unmittelbar neben dem Fingerelement (36;136,138;336;436;536;636) abstellbar ist und daß das Strickgarn bzw. der Trennfaden mit dem Fadenführer verbunden bleibt.

25. Einrichtung nach Anspruch 24, dadurch gekennzeichnet, daß der Fadenführer (21-25;121-125;321;421,422;521,522;621,622) in dem oder den Gestrickbereichen, in denen sein Strickgarn bzw. der Trennfaden nicht verstrickt bzw. verarbeitet werden soll, zum Einbinden seines Strickgarns bzw. Trennfadens in den Gestrickrand über wenigen Nadeln hin und her bewegbar ist.

26. Einrichtung nach Anspruch 24 oder 25, dadurch gekennzeichnet, daß die Schneidvorrichtung (37,137,139;56,58;437;537;637) während des Beginns jedes Gestrickbereiches in Tätigkeit bringbar ist.

27. Einrichtung nach Anspruch 24 oder 25, dadurch gekennzeichnet, daß die Schneidvorrichtung (37;137,139;56,58,437;537;637) nur während des Beginns eines neuen Gestrickstückes in Tätigkeit bringbar ist.

28. Einrichtung nach Anspruch 17, dadurch gekennzeichnet, daß das Strickgarn (226-229) bzw. der Trennfaden (230) am Ende eines Gestrickbereiches (241-245) über eine Reihe des Hilfsgestrickes (51,52) verarbeitbar ist, daß der betreffende Fadenführer (221-225) dem dem Gestrickbereich abgewandten Ende des Hilfgestricks benachbart abgestellt ist und daß die Schneidvorrichtung (237,239) zwischen Gestrickstück und Hilfsgestrick angeordnet ist, wobei das Strickgarn bzw. der Trennfaden nach Herstellen des Hilfsgestricks abschneidbar ist.

29. Einrichtung nach Anspruch 17 oder 28, dadurch gekennzeichnet, daß zwischen Hilfsgestrick (51,52) und Gestrickbereich (241-245) bzw. -stück (232,233) das Strickgarn (226-229) bzw. der Trennfaden (230) mittels einer Flottung an der Schneidvorrichtung (237,239) vorbei legbar ist.

30. Einrichtung nach einem der Ansprüche 6 oder 21 bis 23, dadurch gekennzeichnet, daß das Fingerelement durch eine Nadel (56;436;536;636) im Nadelbett gebildet ist, die durch übliches Austreiben in Tätigkeit bringbar ist.

31. Einrichtung nach Anspruch 30, dadurch gekennzeichnet, daß die Schneidvorrichtung (337) durch zwei Schneidplatinen (56,58) in den gegenüberliegenden Nadelbetten gebildet ist und daß mit dem Austreiben der beiden Schneidplatinen (56,58) nach einer seitlichen Relativbewegung der beiden Nadelbetten (312,313) zueinander das Strickgarn (326-329) bzw. der Trennfaden (330) abscherbar ist.

32. Einrichtung nach den Ansprüchen 30 und 31, dadurch gekennzeichnet, daß die Fingernadel und die eine Schneidplatine dasselbe Bauteil (56) sind.

33. Einrichtung nach Anspruch 30, dadurch gekennzeichnet, daß die Fingernadel (436) durch eine übliche Stricknadel (416) gebildet ist.

34. Einrichtung nach den Ansprüchen 30 und 33, dadurch gekennzeichnet, daß in einem Abstand zur Fingernadel (436) eine weitere Nadel (416′) im selben Nadelbett (412) mit dieser austreibbar ist.

35. Einrichtung nach Anspruch 16 und 19 oder 20, dadurch gekennzeichnet, daß zwei Fingerelemente vorgesehen sind, nämlich eine Nadel (536) im einen Nadelbett (512) und eine Nadel (536') im anderen Nadelbett (513), die durch übliches Austreiben in Tätigkeit bringbar sind und um die das Strickgarn (526) bzw. der Trennfaden nacheinander legbar ist, welches bzw. welcher zwischen den beiden Fingernadeln (536,536') mittels einer Schneidvorrichtung (537) abschneidbar ist.

36. Einrichtung nach Anspruch 35, dadurch gekennzeichnet, daß die Schneidvorrichtung (537) in einer Richtung senkrecht von oben oder in einer Schwenkbewegung auf das Strickgarn (536) bzw. den Trennfaden bewegbar ist.

37. Einrichtung nach Anspruch 36, dadurch gekennzeichnet, daß die Schneidvorrichtung (537) mit einem zwischen die Fingernadeln (536,536') bzw. die Nadelbettkämme eintauchenden Spreizkeil (72) versehen ist, oberhalb von dem eine Klinge (73) angeordnet ist.

38. Einrichtung nach einem der Ansprüche 35 bis 37, dadurch gekennzeichnet, daß bei einem Mehrschloßsystem mehrere Paare von Fingernadeln (536,536') nebeneinander angeordnet vorgesehen sind, von denen jedes Paar jeweils einem durch das betreffende Schloßteil verarbeitbaren Strickgarn bzw. Trennfaden zugeordnet ist.

39. Einrichtung nach Anspruch 16 oder 30, dadurch gekennzeichnet, daß das Strickgarn (626) bzw. der Trennfaden von der Fingernadel (636) abstreifbar und in eine Schneidvorrichtung (637) unter der Einwirkung einer Saugvorrichtung (76) bringbar ist und daß das Schlaufenende in der Schneidvorrichtung (637) aufgeschnitten und durch die Saugvorrichtung (76) abgesaugt ist.

40. Einrichtung nach Anspruch 39,, dadurch gekennzeichnet, daß die Saugvorrichtung (81) eine Schrägfläche (79) aufweist, an die das Strickgarn (626) bzw. der Trennfaden anziehbar ist, und daß das Schlaufenende (84) in die Führungsbahn (83) einer Schneide (82) der Schneidvorrichtung (637) ragt, welche Führungsbahn (83) oberhalb eines Absaugkanales (78) angeordnet ist.

## Claims

1. Method of treating knitting yarns and/or a separating thread along at least one edge of a piece of knitting and/or at the transition from one piece of knitting to the next during the manufacture of the piece or pieces of knitting comprising different yarn types and/or yarn colours using a flat knitting machine, the knitting yarn or yarns running through thread carriers, or separating threads, being cut off on changing from one yarn type and/or yarn colour to the other and/or at the transition to the following piece of knitting, characterized in that the knitting yarn or the separating thread, which leads from the end of the last stitch row of a region of knitting or piece of knitting directly or indirectly to the laterally offset thread carrier is, on re-starting a subsequent region of knitting or piece of knitting, spaced from the previous one, is held back before the first stitch row in the plane thereof, and in that, after preferably a plurality of stitches of this first stitch row have been knitted, the knitting yarn or the separating thread is cut off at a small spacing before this first stitch row.

2. Method according to Claim 1, characterized in that the knitting yarn or the separating thread is held back by being laid with the aid of the thread carrier around or on at least one finger-type element.

3. Method according to Claim 1, characterized in that the knitting yarn or the separating thread is held back by being knitted at a spacing from the knitting edge to a row, a few stitches wide, of auxiliary knitting.

4. Method according to Claim 2, characterized in that the knitting yarn or the separating thread is cut off in the region of the finger-type element.

5. Method according to Claim 2 or 4, characterized in that the finger-type element traverses along the needle bed and is brought into operation by entering the needle space.

6. Method according to one of Claims 2, 4 or 5, characterized in that the knitting yarn or the separating thread, which leads from the end of the last stitch row of a knitting region or piece of knitting directly to the laterally offset thread carrier, remains connected thereto.

7. Method according to Claim 6, characterized in that the knitting yarn or the separating thread is incorporated in the edge of the piece of knitting in the region or regions of the piece of knitting in which it is not knitted or processed.

8. Method according to Claim 7, characterized in that all the knitting yarns and the separating thread are incorporated along the entire piece of knitting in the edge or edges and are cut off at the end of the piece of knitting as soon as the knitting yarns or the separating thread have been knitted or incorporated in the following piece of knitting.

9. Method according to Claim 1 or 3, characterized in that the knitting yarn or the separating thread, which leads from the end of the last stitch row of a region of knitting indirectly to the laterally offset thread carrier, is knitted over a row of the auxiliary knitting and is then cut off between the edge of the knitting and the auxiliary knitting.

10. Method according to one of Claims 2 or 4, characterized in that a needle in the needle bed is used as the finger-type element and is brought into operation by conventional ejection.

11. Method according to Claim 10, characterized in that there is associated with the finger-type needle in one needle bed a cutting plate in the other needle bed, and in that the knitting yarn or the separating thread is sheared off between the finger-type needle and the plate by the needle beds being placed with respect to one another such that the extending plate and the extending finger-type needle touch one another laterally.

12. Method according to Claim 10, characterized in that the finger-type needle, together with a further knitting needle in the same needle bed, is ejected on re-starting a new knitting region, and in that the knitting yarn or the separating thread is cut off by means of a cutting apparatus on the needle race carriage between the two needles.

13. Method according to Claim 2, characterized in that two finger-type elements are used, namely a needle in one needle bed and a substantially opposite needle in the other needle bed, which are ejected on re-starting a new knitting region, in that the knitting yarn or the separating thread is laid around both finger-type needles, and in that cutting takes place by means of a cutting apparatus on the needle race carriage between the two finger-type needles.

14. Method according to Claim 2 or 10, characterized in that the knitting yarn or the separating thread, after it has partially been knitted to the first stitch row of a new knitting region or piece of knitting, is stripped off the finger-type element, and is brought below the needle bed arrangement by means of a suction nozzle and is then cut open, and in that the cut loop part is removed by suction.

15. Device for treating the knitting yarns and/or a separating thread along at least one edge of a piece of knitting and/or at the transition from one piece of knitting to the following during the manufacture of the piece or pieces of knitting using a flat knitting machine, it being possible for the knitting yarn or yarns running through thread carriers or the separating threads to be cut off on changing from one type of knitting and/or colour of knitting to the other and/or on transition to the following piece of knitting by means of at least one cutting apparatus, characterized in that the knitting yarn (26-29; 126-129; 226-229; 326; 426, 427; 526; 626) or the separating thread (30, 130, 230) which is guided from the end of the last stitch row of a knitting region (41-45; 141-145; 241-245; 341, 342; 441, 442; 541, 542; 641, 642) or piece of knitting (32, 33; 132, 133; 232, 233) directly or indirectly to the laterally offset thread carrier (21-25; 121-125; 221-225; 321; 421, 422; 521, 522; 621, 622) is, on re-starting a subsequent knitting region or piece of knitting spaced from the previous one, in front of the first stitch row in the plane thereof, and in that after knitting preferably a plurality of stitches of this first stitch row the knitting yarn (26-29; 126-129; 226-229; 326; 426, 427) or the separating thread (30, 130, 230) may be cut off by the cutting apparatus (37, 137, 139; 237, 239; 337; 437; 537, 637) which is arranged or may be positioned at a small spacing from this first stitch row.

16. Device according to Claim 15, characterized in that the knitting yarn (26-29; 126-129; 326; 426, 427; 526; 626) or the separating thread (30, 130) is held back by being placeable with the aid of the thread carrier (21-25; 121-125; 321; 421, 422; 521, 522; 621, 622) around or on at least one finger-type element (36, 136, 138; 336; 436; 536, 536'; 636).

17. Device according to Claim 15, characterized in that the knitting yarn (226-229) or the separating thread (230) is held back by being processable at a spacing from the edge of the piece of knitting by way of a number of needles on one or both sides to form auxiliary knitting (51, 52).

18. Device according to Claim 15 or 16, characterized in that the cutting apparatus (37, 137, 139; 237, 239; 337) is part of the finger-type element (436).

19. Device according to one of Claims 15-17, characterized in that the cutting apparatus (437; 537; 637) can traverse along the needle bed arrangement.

20. Device according to Claim 19, characterized in that the cutting apparatus (437; 537; 637) is arranged on one or both side regions of the needle race carriage.

21. Device according to Claim 16, characterized in that the finger-type element (136, 138; 236, 238; 336; 436) is arranged on one or both edge regions of the needle bed (112, 113; 212, 213, 312, 313, 412, 413).

22. Device according to Claim 16, characterized in that the finger-type element (136, 138; 236, 238) is arranged such that it can traverse along the needle bed (112, 113; 212, 213).

23. Device according to one of Claims 16, 21 or 22, characterized in that the finger-type element (36; 136, 138; 236, 238) is movable from above or below the needle bed arrangement (14, 114, 214) into the needle space.

24. Device according to one of Claims 15, 16 or 18-23, characterized in that the thread carrier (21-25; 121-125; 321; 421, 422; 521, 522; 621, 622) may be set aside directly next to the finger-type element (36; 136, 138; 336; 436; 536; 636) at the end of a knitting region until the re-starting of a new knitting region of the same yarn type and/or yarn colour, and in that the knitting yarn or the separating thread remains connected to the thread carrier.

25. Device according to Claim 24, characterized in that the thread carrier (21-25; 121-125; 321; 421, 422; 521, 522; 621, 622) is movable to and fro in the knitting region or regions in which its knitting yarn or the separating thread is not to be knitted or processed, to incorporate its knitting yarn or separating thread in the knitting edge, by way of a few needles.

26. Device according to Claim 24 or 25, characterized in that the cutting apparatus (37, 137, 139; 56, 58; 437; 537; 637) may be brought into operation during the start of each knitting region.

27. Device according to Claim 24 or 25, characterized in that the cutting apparatus (37; 137, 139; 56, 58, 437; 537; 637) may be brought into operation only during the start of a new piece of knitting.

28. Device according to Claim 17, characterized in that the knitting yarn (226-229) or the separating thread (230) may be processed at the end of a knitting region (241-245) by way of a row of auxiliary knitting (51, 52), in that the thread carrier concerned (221-225) is set aside adjacent to the end of the auxiliary knitting remote from the knitting region, and in that the cutting apparatus (237, 239) is arranged between the piece of knitting and the auxiliary knitting, it being possible for the knitting yarn or the separating thread to be cut after manufacturing the auxiliary knitting.

29. Device according to Claim 17 or 28, characterized in that between the auxiliary knitting (51, 52) and the knitting region (241-245) or piece of knitting (232, 233) the knitting yarn (226-229) or the separating thread (230) may be laid by means of a float past the cutting apparatus (237, 239).

30. Device according to one of Claims 6 or 21 to 23, characterized in that the finger-type element is formed by a needle (56; 436; 536; 636) in the needle bed, which needle may be brought into operation by conventional ejection.

31. Device according to Claim 30, characterized in that the cutting apparatus (337) is formed by two cutting plates (56, 58) in the opposite needle beds, and in that the knitting yarn (326-329) or the separating thread (330) may be sheared off on ejection of the two cutting plates (56, 58) in accordance with a relative lateral movement of the two needle beds (312, 313) with respect to one another.

32. Device according to Claims 30 and 31, characterized in that the finger-type needle and one cutting plate are the same component (56).

33. Device according to Claim 30, characterized in that the finger-type needle (436) is formed by a conventional knitting needle (416).

34. Device according to Claims 30 and 33, characterized in that a further needle (416'), spaced from the finger-type needle (436), may be ejected in the same needle bed (412) with this finger-type needle.

35. Device according to Claims 16 and 19 or 20, characterized in that two finger-type elements are provided, namely a needle (536) in one needle bed (512) and a needle (536') in the other needle bed (513), which may be brought into operation by conventional ejection and around which the knitting yarn (526) or the separating thread may be laid one after the other, which may be cut off between the two finger-type needles (536, 536') by means of a cutting apparatus (537).

36. Device according to Claim 35, characterized in that the cutting apparatus (537) is movable in a direction which is perpendicular from above or in a pivotal movement onto the knitting yarn (536) or the separating thread.

37. Device according to Claim 36, characterized in that the cutting apparatus (537) is provided with a spreader wedge (72) penetrating between the finger-type needles (536, 536') or the needle bed combs, and above this spreader wedge there is arranged a blade (73).

38. Device according to one of Claims 35 to 37, characterized in that in a multi-needle race system, a plurality of pairs of finger-type needles (536, 536') are provided arranged next to one another, of which each pair is respectively associated with a knitting yarn or separating thread which may be processed by the needle race part concerned.

39. Device according to Claim 16 or 30, characterized in that the knitting yarn (626) or the separating thread may be stripped off the finger-type needle (636) and may be brought into a cutting apparatus (637) under the action of a suction apparatus (76), and in that the loop end is cut open in the cutting apparatus (637) and removed by suction by the suction apparatus (76).

40. Device according to Claim 39, characterized in that the suction apparatus (81) has a slanting surface (79) against which the knitting yarn (626) or the separating thread may be drawn, and in that the loop end (84) projects into the guideway (83) of a cutter (82) of the cutting apparatus (637), which guideway (83) is arranged above a suction removal channel (78).

## Revendications

1. Procédé pour le traitement des fils à tricoter et/ou d'un fil de séparation, le long au moins d'un bord d'un tricot et/ou au passage d'un tricot au suivant, pendant la fabrication dudit tricot, de différents types de fils et/ou de différentes couleurs, au moyen d'une machine à tricoter linéaire, procédé selon lequel le (ou les) fil(s) à tricoter et de séparation est (ou sont) coupé(s) par l'intermédiaire d'une enrouleuse guide-fils, lors du changement d'un type et/ou d'une couleur de fil et/ou lors du passage au tricot suivant, caractérisé par le fait que le fil à tricoter ou le fil de séparation qui, à la fin de la dernière rangée de mailles d'un tricot, passe directement ou indirectement sur l'enrouleuse de guide-fils latérale, lors de la reprise d'une zone de tricot ou d'un tricot, suivant à une certaine distance le précédent, est retenu dans le plan, avant la première rangée de mailles et par le fait que, après que plusieurs mailles de cette première rangée aient été de préférence tricotées, le fil à tricoter ou de séparation est coupé à une faible distance de cette première rangée de mailles.

2. Procédé selon la revendication 1, caractérisé par le fait que le fil à tricoter ou de séparation est retenu, de sorte qu'il est disposé autour d'au moins un élément de doigt, à l'aide d'une enrouleuse guide-fils.

3. Procédé selon la revendication 1, caractérisé par le fait que le fil à tricoter ou de séparation est retenu, de sorte qu'il est tricoté à une certaine distance du bord du tricot à quelques rangées de mailles d'un tricot auxiliaire.

4. Procédé selon la revendication 2, caractérisé par le fait que le fil à tricoter ou de séparation est coupé dans la zone de l'élément de doigt.

5. Procédé selon la revendication 2 ou 4, caractérisé par le fait que l'élément de doigt avance le long de la planche d'aiguilles et est actionné par son introduction dans l'espace d'aiguille.

6. Procédé selon l'une des revendications 2, 4 ou 5, caractérisé par le fait que le fil à tricoter ou de séparation qui, à la fin de la dernière rangée de mailles d'une zone de tricot ou d'un tricot, passe directement ou indirectement sur une enrouleuse guide-fils latérale, reste relié à celle-ci.

7. Procédé selon la revendication 6, caractérisé par le fait que le fil à tricoter ou de séparation dans la ou les zone(s) de tricot dans lesquelles il n'a pas été tricoté ou travaillé, est attaché sur le bord du tricot.

8. Procédé selon la revendication 7, caractérisé par le fait que tous les fils à tricoter ou de séparation, sont attachés le long de la totalité des tricots sur le ou les bord(s) et sont coupés à la fin du tricot, dès que le fil à tricoter ou de séparation aura été tricoté ou attaché sur le tricot suivant.

9. Procédé selon la revendication 1 ou 3, caractérisé par le fait que le fil à tricoter ou de séparation, qui, à la fin de la dernière rangée de mailles d'une zone de tricot, passe indirectement sur une enrouleuse guide-fils latérale, est tricoté sur une rangée du tricot auxiliaire et est ensuite coupé entre le bord du tricot et le tricot auxiliaire.

10. Procédé selon la revendication 2 ou 4, caractérisé par le fait qu'une aiguille est utilisée en tant qu'élément de doigt dans la planche d'aiguilles et qu'elle est mise en activité par un traction courante.

11. Procédé selon la revendication 10, caractérisé par le fait qu'un disque de coupe de l'aiguille du doigt, sur une planche d'aiguilles, est disposé dans une autre planche d'aiguilles et que le fil à tricoter ou de séparation est ainsi coupé entre l'aiguille du doigt et le disque, de sorte que les planches d'aiguilles sont disposées les unes sur les autres et que le disque et l'aiguille à doigt faisant saillie entrent en contact latéralement.

12. Procédé selon la revendication 10, caractérisé par le fait que l'aiguille à doigt, ainsi qu'une autre aiguille à tricoter sont mises en traction sur la même planche d'aiguilles, lors de la reprise d'un nouveau tricot, et par le fait que, au moyen d'un dispositif de coupe sur la glissière à came, le fil à tricoter ou de séparation est coupé entre les deux aiguilles.

13. Procédé selon la revendication 2, caractérisé par le fait que deux éléments de doigt sont utilisés, en particulier une aiguille sur une planche d'aiguilles et une aiguille opposée sur une autre planche d'aiguilles, qui, lors de la reprise d'une nouvelle zone de tricot sont mises en traction, de sorte que le fil à tricoter ou de séparation est situé autour des deux aiguilles à doigt et qu'il est coupé au moyen d'un dispositif de coupe sur la glissière à came, entre les deux aiguilles à doigt.

14. Procédé selon la revendication 2 ou 10, caractérisé par le fait que le fil à tricoter ou de séparation, une fois qu'il a été tricoté partiellement sur la première rangée de mailles d'un nouveau tricot, est enlevé de l'élément de doigt, et est mis en mouvement par une buse d'aspiration située au dessous de l'installation de planche d'aiguilles et est ensuite coupé de sorte que la pièce en forme de boucle coupée est ensuite aspirée.

15. Dispositif pour le traitement du fil à tricoter et/ou d'un fil de séparation le long d'au moins un bord d'un tricot et/ou au passage d'un tricot au suivant, pendant la fabrication dudit tricot, au moyen d'une machine à tricoter linéaire, procédé par lequel le (ou les) fil(s) à tricoter ou de séparation peuvent être coupés par une enrouleuse guide-fil lors du changement du type de tricot et/ou de couleur et/ou au passage à un autre tricot, au moyen d'au moins un dispositif de coupe, caractérisé par le fait que le fil à tricoter (26-29 ; 126-129; 226-229 ; 326 ; 426,427 ; 526 ; 626) ou les fils de séparation (30, 130, 230), qui, à la fin de la dernière rangée de mailles d'une zone de tricot (41645 ; 141-145; 241-245 ; 341, 342 ; 441, 442 ; 541, 542 ; 641, 642) ou d'un tricot (32,33 ; 312, 133 ; 232, 233) passe directement ou indirectement à une enrouleuse guide-fils latérale (21-25 ; 121-125 ; 221-225 ; 321 ; 15 421, 422; 521, 522; 621, 622), lors de la reprise d'un tricot, suivant à une certaine distance le précédent, est retenu avant la première rangée de mailles dans le plan, et par le fait qu'après que plusieurs mailles de cette première rangée de mailles aient été de préférence tricotées, le fil à tricoter (26- 29, 126-129, 226-229, 326, 426,427) et le fil de séparation (30,130, 230) peuvent être coupés par le dispositif de coupe (37,137,139,237, 239, 337, 20 437, 537, 637) situé ou pouvant être positionné à une distance restreinte de cette première rangée de maille.

16. Dispositif selon la revendication 15, caractérisé par le fait que le fil à tricoter (26-29, 126-129, 326, 426, 427, 526, 626) ou le fil de séparation (30, 130) est retenu, de telle sorte qu'à l'aide d'une enrouleuse guide-fils (21-25, 121-125, 321, 421, 422, 521, 522, 621, 622), il puisse être disposé autour d'au moins un élément de doigt (36, 136, 138, 336, 436, 536, 636).

17. Dispositif selon la revendication 15, caractérisé par le fait que le fil à tricoter (226-229) ou le fil de séparation (230) est retenu et est travaillé à une certaine distance du bord du tricot sur quelques aiguilles de l'un ou des deux côtés d'un tricot auxiliaire (51, 52).

18. Dispositif selon la revendication 15 ou 16, caractérisé par le fait que le dispositif de coupe (37, 137, 139, 237, 239, 337) constitue une partie de l'élément de doigt (436).

19. Dispositif selon les revendications 15 à 17, caractérisé par le fait que le mécanisme de coupe (437, 537, 637) peut être transporté le long de la disposition de la planche d'aiguilles.

20. Dispositif selon la revendication 19, caractérisé par le fait que le mécanisme de coupe (437, 537, 637) est situé sur l'une ou les deux zones latérales de la glissière de came.

21. Dispositif selon la revendication 16, caractérisé par le fait que l'élément de doigt (136, 138, 236, 238, 336, 436) est situé sur l'un ou sur les deux bords de la planche d'aiguilles (112, 113, 212, 213, 312, 313, 412, 413).

22. Dispositif selon la revendication 16, caractérisé par le fait que l'élément de doigt (136, 138, 236, 238) peut être mobile le long de la planche d'aiguilles (112, 113, 212, 213).

23. Dispositif selon les revendications 16, 21 ou 22, caractérisé par le fait que l'élément de doigt (36, 136, 138, 236, 238) de la partie supérieure ou inférieure de l'installation de la planche d'aiguilles (14, 114, 214) est mobile dans l'espace d'aiguille.

24. Dispositif selon l'une des revendications 15, 16 ou 18-23, caractérisé par le fait que l'enrouleuse guide-fils (21-25, 121-125 ; 321 ; 421 ; 422 ; 521 ; 522; 621 ; 622), peut être arrêtée à la fin d'un tricot jusqu'à la reprise d'un nouveau tricot du même type de fil et/ou de couleur directement auprès de l'élément de doigt (36, 136, 138, 336, 436, 536, 636) et par le fait que le fil à tricoter ou de séparation reste relié à l'enrouleuse guide-fils.

25. Dispositif selon la revendication 24, caractérisé par le fait que l'enrouleuse guide-fils (21- 25, 121-125, 321, 421, 422, 521, 522, 621, 622) peut se déplacer dans les deux sens sur le tricot dans lequel son fil à tricoter ou de séparation ne doit pas être travaillé ni tricoté, et pour attacher lesdits fils sur le bord du tricot sur quelques aiguilles.

26. Dispositif selon la revendication 24 ou 25, caractérisé par le fait que le mécanisme de coupe (37, 137, 139, 56, 58, 437, 537, 637), peut être mis en action au début de chaque zone de tricot.

27. Dispositif selon la revendication 24 ou 25, caractérisé par le fait que le mécanisme de coupe (37, 137, 139, 56, 58, 437, 537, 637) ne peut être actionné qu'au début d'une nouvelle zone de tricot.

28. Dispositif selon la revendication 17, caractérisé par le fait que le fil à tricoter (226-229) ou de séparation (230), peut être travaillé à la fin d'une zone de tricot (241-245) sur une rangée du tricot auxiliaire (51, 52), par le fait que l'enrouleuse guide-fils (221-225) du tricot est installée de façon contiguë à la fin du tricot auxiliaire et par le fait que le mécanisme de coupe (237, 239) est disposé entre le tricot et le tricot auxiliaire, par lequel le fil à tricoter ou de séparation peut être coupé après la fabrication du tricot auxiliaire.

29. Dispositif selon la revendication 17 ou 28, caractérisé par le fait que, entre le tricot auxiliaire (51, 52) et la zone de tricot (241-245) ou la pièce de tricot (232, 233), le fil à tricoter (226-229) ou de séparation (230) peut être installé au moyen d'une maille flottante sur le mécanisme de coupe (237-239).

30. Dispositif selon les revendications 6 ou 21 à 23, caractérisé par le fait que l'élément de doigt est constitué d'une aiguille (56, 436, 536, 636) dans la planche d'aiguilles, qui peut être actionnée par une traction courante.

31. Dispositif selon la revendication 30, caractérisé par le fait que le mécanisme de coupe (337) est formé par deux disques de coupe (56,58) sur les planches d'aiguilles opposées, et par le fait que, lors de la traction, le fil à tricoter (326-329) ou de séparation (330) peut être coupé par les deux disques de coupe (56, 58), après un mouvement relatif latéral des deux planches d'aiguilles (312, 313).

32. Dispositif selon les revendications 30 et 31, caractérisé par le fait que l'aiguille à doigt et le disque de coupe sont des éléments de construction (56) similaires.

33. Dispositif selon la revendication 30, caractérisée par le fait que l'aiguille à doigt (436) est formée par une aiguille à tricoter normale (416).

34. Dispositif selon les revendications 30 et 33, caractérisé par le fait que dans un espace jusqu'à l'aiguille à doigt (436), une autre aiguille (416') peut être mise en traction avec celle-ci sur la même planche d'aiguilles (412).

35. Dispositif selon les revendications 16 et 19 ou 20, caractérisé par le fait que deux éléments de doigt sont prévus, en particulier une aiguille (536) dans une planche d'aiguilles (512) et une aiguille (536') dans une autre planche d'aiguilles (513), lesquelles peuvent être actionnées par la traction courante et le fil à tricoter (526) ou de séparation peut être installé autour de celles-ci, et peut être coupé entre les deux aiguilles à doigt (536, 536') au moyen d'un mécanisme de coupe (537).

36. Dispositif selon la revendication 35, caractérisé par le fait que le mécanisme de coupe (537) est mobile verticalement à partir du haut ou en un mouvement basculant sur le fil à tricoter (536) ou de séparation.

37. Dispositif selon la revendication 36, caractérisé par le fait que le mécanisme de coupe (537) est muni d'une cale d'extension (72) insérée entre les aiguilles à doigt (536, 536') ou les cames de la planche d'aiguilles, sur la partie supérieure de laquelle est disposée une lame (73).

38. Dispositif selon l'une des revendications 35 à 37, caractérisé par le fait que plusieurs paires d'aiguilles à doigt (536, 536') sont prévues l'une à côté de l'autre, dans un système à plusieurs cames, dont chaque paire est disposée chacune dans un des fils à tricoter ou de séparation à travailler par l'intermédiaire de la came d'aiguille correspondante.

39. Dispositif selon la revendication 16 ou 30, caractérisé par le fait que le fil à tricoter (626) ou de séparation peut être enlevé de l'aiguille à doigt (636) et peut être installé dans le mécanisme de coupe grâce à un dispositif d'aspiration (76) et par le fait que l'extrémité bouclée dans le mécanisme de coupe (637) peut être coupée et aspirée par le dispositif d'aspiration (76).

40. Dispositif selon la revendication 39, caractérisé par le fait que le mécanisme d'aspiration (81) présente une surface oblique (79) sur laquelle le fil à tricoter (626) ou de séparation peut être tendu et par le fait que l'extrémité bouclée (84) fait saillie dans la glissière (83) d'une lame (82) du mécanisme de coupe (637), glissière (83) sur la partie supérieure de laquelle un canal d'aspiration (76) est prévu.
